# EUROPÄISCHE PATENTSCHRIFT

(11) **EP 2 739 416 B1**
(45) Veröffentlichungstag und Bekanntmachung des Hinweises auf die Patenterteilung: **29.08.2018**
(21) Anmeldenummer: 12740923.3
(22) Anmeldetag: 10.07.2012
(51) Int. Cl.: B22D 11/06, B22D 11/22

(54) **GIESSWALZVERFAHREN MIT KRYOGENER KÜHLUNG DER GIESSWALZEN**
CASTING WHEEL PROCESS WITH CRYOGENIC COOLING OF THE CASTING WHEELS
PROCÉDÉ DE LAMINAGE PAR COULÉE AVEC REFROIDISSEMENT CRYOGÈNE DES LAMINOIRS PAR COULÉE

(30) Priorität: 12.10.2011 EP 11184849
(43) Veröffentlichungstag der Anmeldung: 11.06.2014
(73) Patentinhaber: Siemens Aktiengesellschaft, 80333 München (DE)
(72) Erfinder: DAGNER, Johannes, 91052 Erlangen (DE); MATSCHULLAT, Thomas, 90542 Eckental (DE); WINTER, Günther, 91077 Neunkirchen/Brand (DE)
(86) Internationale Anmeldenummer: PCT/EP2012/063451
(87) Internationale Veröffentlichungsnummer: WO 2013/053506

(56) Entgegenhaltungen:
- EP-A1- 0 313 516
- JP-A- S6 117 344
- JP-A- 56 001 250
- JP-A- 58 097 467
- US-A- 5 149 488
- US-A- 5 787 967

## Beschreibung

Die vorliegende Erfindung betrifft ein Gießwalzverfahren,
- wobei in einen Kokillenbereich, der an mindestens einer Seite von einer um eine horizontale erste Rotationsachse rotierenden ersten Gießwalze begrenzt ist, eine Metallschmelze gegossen wird und aus dem Kokillenbereich ein durch Erstarren der Metallschmelze erzeugter Metallstrang abgeführt wird,
- wobei über eine erste Kühleinrichtung mittels einer Anzahl an ersten Kühlmittelaufbringeinrichtungen ein flüssiges Kühlmedium auf die Oberfläche der ersten Gießwalze aufgebracht wird,
- wobei das Kühlmedium den ersten Kühlmittelaufbringeinrichtungen über erste Kühlmittelleitungen zugeführt wird,
- wobei das Kühlmedium bezüglich der Metallschmelze inert ist, einen auf normalen Luftdruck bezogenen Standard-Siedepunkt unterhalb von 20 °C aufweist - insbesondere unterhalb von -20 °C aufweist - und eine Betriebstemperatur aufweist, die bei einem Betriebs-Siedepunkt oder darunter liegt, wobei der Betriebs-Siedepunkt auf einen Betriebsdruck bezogen ist, mit dem das Kühlmedium beaufschlagt ist.

Derartige Gießwalzverfahren und die zugehörigen Vorrichtungen sind allgemein bekannt. Rein beispielhaft wird auf die JP 58 097 467 A verwiesen.

Beim endabmessungsnahen Gießen von Metallen mit einer horizontalen oder vertikalen Ein- oder Zweiwalzengießmaschine oder einer Bandgießanlage mit Gießdicken unter 15 mm ist bei der an das Gießen anschließenden Verformung des Metallstranges die Beeinflussung von Profil und Planheit des Endproduktes nur noch in eingeschränktem Umfang möglich. Aus diesem Grund ist es von Vorteil, dem gegossenen Metallstrang bereits im Gießprozess ein geeignetes Dickenprofil bzw. eine geeignete Dickenkontur einzuprägen und hierbei unter anderem einen Dickenkeil möglichst zu vermeiden.

Für die Beeinflussung des gegossenen Profils bei Zweirollenbandgießmaschinen wird unter anderem die bekannte Tatsache ausgenutzt, dass die gegossene Banddicke wesentlich vom Wärmestrom über die Gießwalzenoberfläche und die Kontaktzeit abhängt. Beide Faktoren bestimmen zusammen, wie dick sich an der betreffenden Stelle die Bandschale ausbilden kann. Über die Variation dieser Größen über die Gießwalzenbreite kann damit in erheblichem Umfang das Dickenprofil des gegossenen Metallstranges beeinflusst werden.

Einen weiteren Einfluss auf das Dickenprofil des Bandes haben die Kontur der Gießwalze und die Anstellung (Position und/oder Anpressdruck) der Gießwalzen selbst. Die Kontur der Gießwalze im Gießspalt wird durch die thermische Ausdehnung und damit wiederum vom lokalen Wärmefluss beeinflusst.

Der Wärmefluss über die Gießwalzenoberfläche ist zum einen durch den Wärmeübergangskoeffizienten von der Schmelze zur Gießwalze und in noch stärkerem Ausmaß durch den Wärmeübergangskoeffizienten von der erstarrten Strangschale zur Gießwalze bestimmt. Weiterhin ist die Temperaturdifferenz zwischen Gießwalze und Strangschale bzw. Schmelzbad entscheidend für den Wärmefluss.

Die Temperatur der Gießwalze wird im Stand der Technik üblicherweise durch eine Innenkühlung - ggf. ergänzt durch eine Außenkühlung - eingestellt. Die Kontaktzeit ist durch die Rotationsgeschwindigkeit der Gießwalze, die Gießwalzengeometrie und den Gießspiegel bestimmt. Bei ruhiger Schmelzbadoberfläche ist die Kontaktzeit in erster Näherung konstant über die Breite des gegossenen Stranges. Somit verbleibt nur der Wärmestrom als mögliche Stellgröße, um die Strangschalendicke und die Walzengeometrie über die Strangbreite zu beeinflussen.

Es ist bereits bekannt, den Wärmestrom über die Strangbreite dadurch zu variieren, dass der Wärmeübergangskoeffizient zwischen dem flüssigen Metall bzw. der Strangschale und der Gießwalze beeinflusst wird. Beispielsweise kann segmentweise die Zugabe eines Gases mit hoher Wärmeleitfähigkeit erfolgen. Auch können Gasgemische wie Argon oder Stickstoff verwendet werden, von dem Bestandteile mit der Bandschale chemisch reagieren. In derartigen Fällen muss die Zugabevorrichtung für das entsprechende Gas in örtlicher Nähe des Tripelpunktes von Schmelze, Walze und Gasraum angeordnet sein, um das Gas gezielt zwischen die sich bildende Strangschale und die Gießwalze einbringen zu können. In diesem Bereich der Gießwalzanlage ist der Platz aufgrund der Anordnung von Zwischenpfannen, Schmelzverteilern und Sensoren jedoch sehr limitiert. Dadurch werden die Konstruktion und Integration aufwändig, in manchen Fällen sogar unmöglich.

Aus der US 5 787 967 A ist ein Gießwalzverfahren bekannt, bei dem in einen Kokillenbereich, der an einer ersten Seite von einer um eine horizontale erste Rotationsachse rotierenden ersten Gießwalze begrenzt ist, eine Metallschmelze gegossen wird und aus dem Kokillenbereich ein durch Erstarren der Metallschmelze erzeugter Metallstrang abgeführt wird. Über eine erste Kühleinrichtung wird mittels einer Anzahl an ersten Kühlmittelaufbringeinrichtungen von oben ein gasförmiges Kühlmedium auf die Oberfläche der ersten Gießwalze aufgebracht. Das Kühlmedium wird den ersten Kühlmittelaufbringeinrichtungen über erste Kühlmittelleitungen zugeführt. Das Kühlmedium ist bezüglich der Metallschmelze inert und weist einen auf normalen Luftdruck bezogenen Standard-Siedepunkt unterhalb von 20 °C auf. Mittels eines Sensors wird eine Isteigenschaft der ersten Gießwalze erfasst. Die Isteigenschaft wird einer Steuereinrichtung der ersten Kühleinrichtung zugeführt. Die Steuereinrichtung ermittelt in Abhängigkeit von der ihr zugeführten Isteigenschaft und einer korrespondierenden Solleigenschaft selbsttätig einen Ansteuerzustand der ersten Kühleinrichtung und steuert die erste Kühleinrichtung entsprechend an.

Aus der US 5 149 488 A ist bekannt, flüssiges Metall auf eine rotierende Mantelfläche einer Gießwalze zu schütten (spill) . Die Drehung der Gießwalze ist derart, dass die Mantelfläche der Gießwalze sich an dem Ort, an dem das flüssige Metall auf die Mantelfläche geschüttet wird, von unten nach oben bewegt. Dadurch wird ein "ribbon" erzeugt. Das Verfahren hat zum Ergebnis, dass das "ribbon" außergewöhnliche Eigenschaften aufweist. Die rotierende Mantelfläche wird an ihrer Unterseite mit flüssigem Stickstoff gekühlt.

Aus der JP 61 017 344 A ist ein Gießwalzverfahren bekannt, bei dem in einen Kokillenbereich, der an mindestens einer Seite von einer um eine horizontale erste Rotationsachse rotierenden ersten Gießwalze begrenzt ist, eine Metallschmelze gegossen wird. Aus dem Kokillenbereich wird ein durch Erstarren der Metallschmelze erzeugter Metallstrang abgeführt. Über eine erste Kühleinrichtung wird mittels einer Anzahl an ersten Kühlmittelaufbringeinrichtungen Wasser auf die Oberfläche der ersten Gießwalze aufgebracht. Mittels mindestens eines Sensors wird eine Isteigenschaft der ersten Gießwalze erfasst. Die Isteigenschaft wird einer Steuereinrichtung der Kühleinrichtung zugeführt. Die Steuereinrichtung ermittelt in Abhängigkeit von der Isteigenschaft und einer korrespondierenden Solleigenschaft selbsttätig einen Ansteuerzustand der ersten Kühleinrichtung und steuert die erste Kühleinrichtung entsprechend an.

Es ist weiterhin bekannt, die Temperatur der Gießwalze segmentiert durch eine zusätzliche, von außen auf die Gießwalze aufgebrachte Kühlflüssigkeit zu beeinflussen. Wenn hierbei Wasser verwendet werden soll, muss jedoch darauf geachtet werden, dass kein Wasser oder Wasserdampf in Kontakt mit der Schmelze kommt. Denn insbesondere kann es - je nach verwendetem Metall - zu Qualitätsproblemen oder sogar zu ernsten Störfällen (beispielsweise der Wasserstoffbildung mit damit einhergehender Explosionsgefahr bei Nichteisenmetallen) kommen. In derartigen Fällen werden daher großvolumige Absaug- und Rückgewinnungseinrichtungen benötigt.

Die Aufgabe der vorliegenden Erfindung besteht darin, ein Gießwalzverfahren zu schaffen, mittels dessen auf einfache und effiziente Weise eine betriebssichere Kühlung der ersten Gießwalze erreicht werden kann.

Die Aufgabe wird durch ein Gießwalzverfahren mit den Merkmalen des Anspruchs 1 gelöst. Vorteilhafte Ausgestaltungen des erfindungsgemäßen Gießwalzverfahrens sind Gegenstand der abhängigen Ansprüche 2 bis 11.

Erfindungsgemäß ist vorgesehen, ein Gießwalzverfahren der eingangs genannten Art dadurch auszugestalten,
- dass mittels mindestens eines Sensors eine Isteigenschaft der ersten Gießwalze oder eine Isteigenschaft des Metallstrangs erfasst wird,
- dass die Isteigenschaft einer Steuereinrichtung der Kühleinrichtung zugeführt wird,
- dass die Steuereinrichtung in Abhängigkeit von der ihr zugeführten Isteigenschaft und einer korrespondierenden Solleigenschaft selbsttätig einen Ansteuerzustand der ersten Kühleinrichtung ermittelt und die erste Kühleinrichtung entsprechend ansteuert,
- dass die ersten Kühlmittelaufbringeinrichtungen über die Breite der Gießwalze gesehen verteilt angeordnet sind und
- dass die ersten Kühlmittelaufbringeinrichtungen zum Einstellen eines definierten Gießprofils einzeln oder gruppenweise angesteuert werden.

Durch diese Ausgestaltung ist auf einfache Weise eine geschlossene Regelschleife realisierbar und zusätzlich ein definiertes Gießprofil einstellbar.

Oftmals ist der Kokillenbereich an einer zweiten Seite von einer zweiten um eine zweite horizontale Rotationsachse rotierenden zweiten Gießwalze begrenzt. Die zweite Rotations achse verläuft in diesem Fall parallel zur ersten Rotationsachse. Die erste und die zweite Gießwalze bilden zwischen sich einen Gießspalt. Der Metallstrang wird nach unten aus dem Kokillenbereich abgeführt. In diesem Fall liegt, bezogen auf die erste Rotationsachse und in Rotationsrichtung der ersten Gießwalze gesehen, ein Winkel von dem Gießspalt des Kokillenbereichs zu einem Aufbringort, an dem das flüssige Kühlmedium auf die Oberfläche der ersten Gießwalze aufgebracht wird, vorzugsweise zwischen 60° und 180°, insbesondere zwischen 90° und 180°.

In einer bevorzugten Ausgestaltung der vorliegenden Erfindung ist vorgesehen, dass die ersten Kühlmittelaufbringeinrichtungen unterhalb der ersten Gießwalze in einem Bereich angeordnet sind, der sich in Horizontalrichtung gesehen über den Durchmesser der ersten Gießwalze erstreckt und in Vertikalrichtung gesehen unterhalb des tiefsten Punktes der ersten Gießwalze liegt.

In einer besonders bevorzugten Ausgestaltung der vorliegenden Erfindung werden mittels einer zwischen dem Metallstrang und den Kühlmittelaufbringeinrichtungen angeordneten Schirmeinrichtung der Metallstrang gegen das Kühlmittel und/oder die ersten Kühlmittelaufbringeinrichtungen gegen den Metallstrang thermisch geschirmt.

Vorzugsweise sind die ersten Kühlmittelleitungen mit einer Thermoisolierung ummantelt. Dadurch wird auch ein thermischer Schutz vor der Umgebungstemperatur erreicht. Dieser Schutz ist umso wichtiger, je tiefer der Siedepunkt des Kühlmediums liegt und je länger der Transport des Kühlmediums von einem Vorratsbehälter bis zu den ersten Kühlmittelaufbringeinrichtungen dauert.

Vorzugsweise sind in den ersten Kühlmittelleitungen Gasabscheider angeordnet. Dadurch ist es möglich, zu gewährleisten, dass das Kühlmedium in den Kühlmittelleitungen im Bereich von den Gasabscheidern zu den Kühlmittelaufbringein richtungen - insbesondere in den Gasabscheidern nachgeordneten Ventilen - vollständig in flüssiger Form vorliegt und keine Gasblasen bildet.

Vorzugsweise sind in den ersten Kühlmittelleitungen weiterhin steuerbare Ventile angeordnet. Die Ventile sind vorzugsweise als Schaltventile ausgebildet. Durch diese Ausgestaltung ist ein definierter Kühlmittelstrom auf besonders einfache Weise einstellbar.

Es ist möglich, dass ein Abstand der ersten Kühlmittelaufbringeinrichtungen von der ersten Gießwalze und/oder eine Orientierung der ersten Kühlmittelaufbringeinrichtungen relativ zur ersten Gießwalze eingestellt wird. Auch durch diese Vorgehensweise kann die Kühlleistung eingestellt werden. Insbesondere ist es möglich, dass der Abstand und/oder die Orientierung der Kühlmittelaufbringeinrichtungen mittels einer Steuereinrichtung im laufenden Betrieb der Gießwalzvorrichtung eingestellt werden.

Das Kühlmedium kann insbesondere flüssiger Stickstoff, ein flüssiges Edelgas - insbesondere Argon - oder ein organisches Kältemittel sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Gießwalzvorrichtung,
- FIG 2: einen Teil der Gießwalzvorrichtung von FIG 1,
- FIG 3: eine Kühleinrichtung,
- FIG 4: ein Zeitdiagramm und
- FIG 5: eine Gießwalze mit Kühlmittelaufbringeinrichtungen.

Gemäß FIG 1 weist eine Gießwalzvorrichtung einen Kokillenbereich 1 auf. Der Kokillenbereich 1 ist an einer Seite von einer ersten Gießwalze 2 begrenzt. Die erste Gießwalze 2 rotiert im Betrieb der Gießwalzvorrichtung um eine erste Rotationsachse 3. Gemäß FIG 1 ist weiterhin eine zweite Gießwalze 2' vorhanden, deren Rotationsachse 3' zur ersten Rotationsachse 3 der ersten Gießwalze 2 parallel verläuft. Die zweite Gießwalze 2' rotiert im Betrieb gegenläufig zur ersten Gießwalze 2.

In den Kokillenbereich 1 wird eine Metallschmelze 4 gegossen. Die Metallschmelze 4 erstarrt an den Rändern - insbesondere an den Mantelflächen der Gießwalzen 2, 2'. Die Gießwalzen 2, 2' rotieren von oben in den Kokillenbereich 1 hinein. Dadurch wird der durch Erstarren der Metallschmelze 4 erzeugte Metallstrang 4' aus dem Kokillenbereich 1 abgeführt. Das Metall kann nach Bedarf bestimmt sein. Beispielsweise kann es sich um Stahl, Aluminium, Kupfer, Messing, Magnesium usw. handeln.

Die Gießwalzen 2, 2' müssen gekühlt werden. Die Kühlung wird oftmals durch Kühlmittelleitungen bewirkt, die im Inneren der Gießwalzen 2, 2' verlaufen (innere Kühlung). Als Kühlmittel für diese innere Kühlung wird meist Wasser verwendet. Die innere Kühlung ist im Rahmen der vorliegenden Erfindung von untergeordneter Bedeutung und daher in den FIG nicht dargestellt.

Alternativ oder zusätzlich zur Innenkühlung der Gießwalzen 2, 2' ist es möglich, die Gießwalzen 2, 2' von außen mit einem flüssigen Kühlmedium 7 zu beaufschlagen. In diesem Fall weist die Gießwalzvorrichtung - ggf. für jede Gießwalze 2, 2' - eine Kühleinrichtung 5, 5' auf. Die Kühleinrichtungen 5, 5' weisen jeweils eine Anzahl von Kühlmittelaufbringeinrichtungen 6, 6' (jeweils mindestens eine) auf. Mittels der Kühlmittelaufbringeinrichtungen 6, 6' wird das flüssige Kühlmedium 7 von außen auf die Oberfläche der jeweiligen Gießwalze 2, 2' aufgebracht.

Die Kühlmittelaufbringeinrichtungen 6, 6' können nach Bedarf ausgebildet sein. Insbesondere können sie als übliche Spritzdüsen ausgebildet sein, beispielsweise als Flachstrahldüsen, als Kegeldüsen oder als Punktdüsen. Das Kühlmedium 7 wird den Kühlmittelaufbringeinrichtungen 6, 6' über entsprechende Kühlmittelleitungen 8, 8' aus einem Vorratsbehälter 7" zugeführt (siehe auch FIG 2). Eine Pumpe 7' kann vorhanden sein, ist aber nicht zwingend erforderlich.

Das Kühlmedium 7 steht in den Kühlmittelleitungen 8, 8' und/ oder im Vorratsbehälter 7" unter einem Betriebsdruck p. Der Betriebsdruck p kann gleich dem Luftdruck sein. Alternativ kann der Betriebsdruck p größer als der Luftdruck sein, beispielsweise bis zu 50 bar betragen. In der Regel liegt er zwischen 10 bar und 30 bar. Das Kühlmedium 7 ist derart gewählt, dass es folgende Eigenschaften aufweist:
- Es ist bezüglich der Metallschmelze 4 (und auch des Metallstrangs 4') inert.
- Es weist unter normalem Luftdruck einen Siedepunkt (= Standard-Siedepunkt) auf, der in jedem Fall unterhalb von 20 °C liegt und vorzugsweise sogar unterhalb von -20 °C liegt.
- Es weist eine Betriebstemperatur auf, die bei einem Betriebs-Siedepunkts des Kühlmediums 7 oder darunter liegt. Der Betriebs-Siedepunkt ist auf den Betriebsdruck p bezogen, unter dem das Kühlmedium 7 steht.

Beispiele geeigneter Kühlmedien 7 sind flüssiger Stickstoff, ein flüssiges Edelgas (beispielsweise Argon) und organische Kältemittel. Auch Mischungen derartiger Stoffe können verwendet werden. Beispielsweise weist Stickstoff einen Standard-Siedepunkt von -195,8 °C auf. Die Betriebstemperatur kann beispielsweise - bei einem Betriebsdruck p von ca. 20 bar - bei -190 °C liegen. Argon weist einen Standard-Siedepunkt von -185,8 °C auf. Seine Betriebstemperatur kann beispielsweise - bei einem Betriebsdruck p von ca. 20 bar - bei -180 °C liegen. Als organische Kältemittel kommen insbesondere fluorierte Kohlenwasserstoffe in Frage. Ein typisches Beispiel ist das Kältemittel R134a (1,1,1,2-Tetrafluorethan). Dieses Kältemittel weist einen Standard-Siedepunkt von -26 °C auf. Seine Betriebstemperatur liegt vorzugsweise unter -30 °C, jedoch oberhalb von -100 °C, vorzugsweise oberhalb von -80 °C.

Gemäß FIG 2 - und auch gemäß FIG 1 - ist die erste Rotationsachse 3 horizontal orientiert. Die zweite Rotationsachse 3' befindet sich in der Regel auf der gleichen Höhe wie die erste Rotationsachse 3, so dass die beiden Rotationsachsen 3, 3' in einer gemeinsamen horizontalen Ebene liegen. In dieser Ebene befindet sich der geringste Abstand der beiden Gießwalzen 2, 2' voneinander (Gießspalt 9). Der Metallstrang 4' wird gemäß FIG 2 weiterhin nach unten aus dem Kokillenbereich 1 abgeführt.

In diesem Fall steht ein erheblicher Teil des Umfangs der ersten Gießwalze 2 als Aufbringort zur Verfügung. Der Aufbringort ist derjenige Ort, an dem das Kühlmedium 7 auf die Oberfläche der ersten Gießwalze 2 aufgebracht wird. Ein Winkel α, der auf die erste Rotationsachse 3 bezogen ist, vom Gießspalt 9 ausgeht, in Rotationsrichtung der ersten Gießwalze 2 gemessen wird und sich bis zum Aufbringort erstreckt, kann beispielsweise zwis1chen 60° und 240° liegen. In der Regel liegt der Winkel α zwischen 90° und 180°.

Die Kühlmittelaufbringeinrichtungen 6 für die erste Gießwalze 2 können neben oder - wie in FIG 2 dargestellt und erfindungsgemäß bevorzugt - unter der ersten Gießwalze 2 angeordnet sein. Der Bereich "unter" der ersten Gießwalze 2 erstreckt sich in Horizontalrichtung gesehen über den gesamten Durchmesser der ersten Gießwalze 2. Vorzugsweise sind die Kühlmittelaufbringeinrichtungen 6 für die erste Gießwalze 2 von dem vertikal verlaufenden Metallstrang 4' mindestens um 25 % des Durchmessers der ersten Gießwalze 2 beabstandet.

Erfindungsgemäß können die Kühlmittelaufbringeinrichtungen 6 in einem Bereich der Gießwalzvorrichtung angeordnet werden, der nicht anderweitig verbaut und verstellt ist. Es ist daher möglich, entsprechend der Darstellung von FIG 2 zwischen dem Metallstrang 4' und den Kühlmittelaufbringeinrichtungen 6 für die erste Gießwalze 2 eine Schirmeinrichtung 10 - beispielsweise ein Schirmblech - anzuordnen. Mittels der Schirmeinrichtung 10 kann einerseits der Metallstrang 4' gegen verdampfendes, aber noch relativ kaltes Kühlmedium 7 geschirmt werden, das anderenfalls auf den heißen Metallstrang 4 gelangen könnte. Zum anderen können die Kühlmittelaufbringeinrichtungen 6 für die erste Gießwalze 2 und die entsprechenden Kühlmittelleitungen 8 gegen die Strahlungshitze des noch heißen Metallstrangs 4' geschirmt werden. Die Schirmeinrichtung 10 kann ihrerseits gekühlt sein, beispielsweise mittels einer inneren Wasserkühlung.

FIG 3 zeigt einige weitere mögliche Ausgestaltungen der vorliegenden Erfindung. Die Ausgestaltungen sind unabhängig voneinander realisierbar.

So zeigt FIG 3 beispielsweise, dass die Kühlmittelleitungen 8 mit einer Thermoisolierung 11 ummantelt sind. Dadurch wird - auch bei relativ langen Kühlmittelleitungen 8 - verhindert, dass der Wärmeeintrag von außen das in den Kühlmittelleitungen 8 befindliche Kühlmedium 7 zu stark erwärmt.

Weiterhin zeigt die FIG 3, dass in den Kühlmittelleitungen 8 Gasabscheider 12 angeordnet sind (bzw. mindestens ein Gasabscheider angeordnet ist). Die Gasabscheider 12 sind vorzugsweise kurz vor Ventilen 13 angeordnet, die in den Kühlmittelleitungen 8 angeordnet sind.

Die Ventile 13 können als Proportionalventile ausgebildet sein. Vorzugsweise sind die Ventile 13 jedoch als Schaltventile ausgebildet, die also je nach Schaltzustand entweder (völlig) geöffnet oder (völlig) geschlossen sind, siehe FIG 4. Die Ventile 13 werden vorzugsweise von einer Steuereinrichtung 14 angesteuert, und zwar auch im laufenden Betrieb der Gießwalzvorrichtung.

Insbesondere im Falle der Ausgestaltung der Ventile 13 als Schaltventile kann die im zeitlichen Mittel auf die erste Gießwalze 2 aufgebrachte Menge an Kühlmedium 7 beispielsweise dadurch eingestellt werden, dass - ähnlich einer Pulsweitenmodulation - die Ventile 13 zwar mit einer festen Taktzykluszeit T angesteuert werden, innerhalb der Taktzykluszeit T jedoch ein Öffnungsanteil T' eingestellt wird. So zeigt FIG 4 im linken Bereich beispielsweise einen Ansteuerzustand der Ventile 13, bei dem eine relativ geringe Menge an Kühlmedium 7 auf die erste Gießwalze 2 aufgebracht wird, während FIG 4 im rechten Teil einen Ansteuerzustand der Ventile 13 zeigt, in dem eine relativ große Menge an Kühlmedium 7 auf die erste Gießwalze 2 aufgebracht wird.

Weiterhin zeigt FIG 3, dass ein Abstand a der Kühlmittelaufbringeinrichtungen 6 von der ersten Gießwalze 2 einstellbar ist. Dies ist in FIG 3 durch einen entsprechenden Doppelpfeil A angedeutet. Alternativ oder zusätzlich kann eine Orientierung der Kühlmittelaufbringeinrichtungen 6 relativ zur ersten Gießwalze 2 einstellbar sein. Dies ist in FIG 3 durch einen entsprechenden Doppelpfeil B angedeutet. Auch der Abstand a und/oder die Orientierung der Kühlmittelaufbringeinrichtungen 6 können mittels der Steuereinrichtung 14 - vorzugsweise auch im laufenden Betrieb der Gießwalzvorrichtung - einstellbar sein.

Um die erste Gießwalze 2 über ihre gesamte Breite mit dem flüssigen Kühlmedium 7 beaufschlagen zu können, sind in der Regel mehrere Kühlmittelaufbringeinrichtungen 6 vorhanden, die über die Breite der ersten Gießwalze 2 verteilt angeordnet sind. Rein beispielhaft sind in FIG 5 sechs derartige Kühlmittelaufbringeinrichtungen 6 dargestellt. Die Anzahl kann, je nach Bedarf, größer oder kleiner sein.

Es ist möglich, dass alle Kühlmittelaufbringeinrichtungen 6 gemeinsam angesteuert werden. In diesem Fall ist für die Kühlmittelaufbringeinrichtungen 6 nur ein einziges Ventil 13 erforderlich. Vorzugsweise sind die Kühlmittelaufbringeinrichtungen 6 jedoch einzeln - siehe in FIG 5 die beiden linken und die beiden rechten Kühlmittelaufbringeinrichtungen 6 - ansteuerbar. Alternativ können jeweils mehrere Kühlmittelaufbringeinrichtungen 6 - siehe in FIG 5 die beiden mittleren Kühlmittelaufbringeinrichtungen 6 - zu einer Gruppe zusammengefasst sein, die als Gruppe stets einheitlich (aber unabhängig von anderen Gruppen) angesteuert wird. In diesem Fall ist es ausreichend, wenn pro Gruppe von Kühlmittelaufbringeinrichtungen 6 jeweils ein gemeinsames Ventil 13 vorhanden ist.

Die erfindungsgemäße Kühlung der ersten Gießwalze 2 kann insbesondere geregelt sein. In diesem Fall weist die Gießwalzvorrichtung mindestens einen Sensor 15 auf. Mittels des Sensors 15 kann beispielsweise eine Isteigenschaft der ersten Gießwalze 2 erfasst werden. Beispiele geeigneter Isteigenschaften sind die Temperatur (ggf. als Funktion des Ortes in Breitenrichtung gesehen) und die Balligkeit der ersten Gießwalze 2. Alternativ kann mittels des Sensors 15 eine Isteigenschaft des Metallstrangs 4' erfasst werden. Beispiele geeigneter Isteigenschaften des Metallstrangs 4' sind insbesondere Profildaten des Metallstrangs 4' über die Breite des Metallstrangs 4' gesehen.

Die erfasste Isteigenschaft wird der Steuereinrichtung 14 zugeführt. Die Steuereinrichtung 14 ermittelt in Abhängigkeit von der ihr zugeführten Isteigenschaft und einer korrespondierenden Solleigenschaft selbsttätig einen Ansteuerzustand der Kühleinrichtung 5 (beispielsweise ein Ansteuerungsmuster für die Ventile 13, für die Orientierung der Kühlmittelaufbringeinrichtungen 6 und/oder die Abstände a der Kühlmittelaufbringeinrichtungen 6) und steuert die Kühleinrichtung 5 entsprechend an.

Die zweite Gießwalze 2' und deren Kühlung kann in analoger Weise ausgestaltet sein.

Die vorliegende Erfindung weist viele Vorteile auf. Insbesondere kann aufgrund des großen Temperaturunterschieds zwischen Kühlmedium 7 und (aufgeheizter) Gießwalze 2, 2' und des Phasenübergangs beim Verdampfen des Kühlmediums 7 eine hohe Kühlleistung erzielt werden. Aufgrund des Umstands, dass das Kühlmedium 7 inert ist, kann es weiterhin zur Bildung einer Inertamosphäre innerhalb der Gießwalzvorrichtung verwendet werden. Aufgrund des Umstands, dass das Kühlmedium 7' vollständig verdampft, bevor die Gießwalzen 2, 2' wieder mit der heißen Metallschmelze 4 in Kontakt kommen, sind weiterhin keinerlei Abstreif-, Absaug- oder anderweitige Entfernungseinrichtungen für das Kühlmedium 7 erforderlich.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Gießwalzverfahren,
- wobei in einen Kokillenbereich (1), der an einer ersten Seite von einer um eine horizontale erste Rotationsachse (3) rotierenden ersten Gießwalze (2) begrenzt ist, eine Metallschmelze (4) gegossen wird und aus dem Kokillenbereich (1) ein durch Erstarren der Metallschmelze (4) erzeugter Metallstrang (4') abgeführt wird,
- wobei über eine erste Kühleinrichtung (5) mittels einer Anzahl an ersten Kühlmittelaufbringeinrichtungen (6) ein flüssiges Kühlmedium (7) auf die Oberfläche der ersten Gießwalze (2) aufgebracht wird,
- wobei das Kühlmedium (7) den ersten Kühlmittelaufbringeinrichtungen (6) über erste Kühlmittelleitungen (8) zugeführt wird,
- wobei das Kühlmedium (7) bezüglich der Metallschmelze (4) inert ist, einen auf normalen Luftdruck bezogenen Standard-Siedepunkt unterhalb von 20 °C aufweist - insbesondere unterhalb von -20 °C aufweist - und eine Betriebstemperatur aufweist, die bei einem Betriebs-Siedepunkt oder darunter liegt, wobei der Betriebs-Siedepunkt auf einen Betriebsdruck (p) bezogen ist, mit dem das Kühlmedium (7) beaufschlagt ist,
- wobei mittels mindestens eines Sensors (15) eine Isteigenschaft der ersten Gießwalze (2) oder eine Isteigenschaft des Metallstrangs (4') erfasst wird,
- wobei die Isteigenschaft einer Steuereinrichtung (14) der ersten Kühleinrichtung (5) zugeführt wird,
- wobei die Steuereinrichtung (14) in Abhängigkeit von der ihr zugeführten Isteigenschaft und einer korrespondierenden Solleigenschaft selbsttätig einen Ansteuerzustand der ersten Kühleinrichtung (5) ermittelt und die erste Kühleinrichtung (5) entsprechend ansteuert,
- wobei die ersten Kühlmittelaufbringeinrichtungen (6) über die Breite der ersten Gießwalze (2) gesehen verteilt angeordnet sind und
- wobei die ersten Kühlmittelaufbringeinrichtungen (6) zum Einstellen eines definierten Gießprofils einzeln oder gruppenweise angesteuert werden.

2. Gießwalzverfahren nach Anspruch 1, **dadurch gekennzeichnet,**
- **dass** der Kokillenbereich (1) an einer zweiten Seite von einer zweiten, um eine zweite horizontale Gießachse (3') rotierenden zweiten Gießwalze (2') begrenzt ist,
- **dass** die zweite Rotationsachse (3') parallel zur ersten Rotationsachse (3) verläuft,
- **dass** die erste und die zweite Gießwalze (2, 2') zwischen sich einen Gießspalt (9) bilden,
- **dass** die erste und die zweite Gießwalze (2, 2') von oben in den Kokillenbereich (1) hinein rotieren und der Metallstrang (4') nach unten aus dem Kokillenbereich (1) abgeführt wird und
- **dass**, bezogen auf die Rotationsachse (3) und in Rotationsrichtung der Gießwalze (2) gesehen, ein Winkel (α) von einem Gießspalt (9) des Kokillenbereichs (1) zu einem Aufbringort, an dem das flüssige Kühlmedium (7) auf die Oberfläche der Gießwalze (2) aufgebracht wird, zwischen 60° und 180° liegt, insbesondere zwischen 90° und 180°.

3. Gießwalzverfahren nach Anspruch 1 oder 2, **dadurch gekennzeichnet, dass** die ersten Kühlmittelaufbringeinrichtungen (6) unterhalb der ersten Gießwalze (2) in einem Bereich angeordnet sind, der sich in Horizontalrichtung gesehen über den Durchmesser der ersten Gießwalze (2) erstreckt und in Vertikalrichtung gesehen unterhalb des tiefsten Punktes der ersten Gießwalze (2) liegt.

4. Gießwalzverfahren nach Anspruch 1, 2 oder 3, **dadurch gekennzeichnet, dass** mittels einer zwischen dem Metallstrang (4') und den ersten Kühlmittelaufbringeinrichtungen (6) angeordneten Schirmeinrichtung (10) der Metallstrang (4') gegen das Kühlmittel (7) und/oder die ersten Kühlmittelaufbringeinrichtungen (6) gegen den Metallstrang (4') thermisch geschirmt werden.

5. Gießwalzverfahren nach einem der obigen Ansprüche, **dadurch gekennzeichnet, dass** die ersten Kühlmittelleitungen (8) mit einer Thermoisolierung (11) ummantelt sind.

6. Gießwalzverfahren nach einem der obigen Ansprüche, **dadurch gekennzeichnet, dass** in den ersten Kühlmittelleitungen (8) Gasabscheider (12) angeordnet sind.

7. Gießwalzverfahren nach einem der obigen Ansprüche, **dadurch gekennzeichnet, dass** in den ersten Kühlmittelleitungen (8) steuerbare Ventile (13) angeordnet sind und dass die Ventile (13) als Schaltventile ausgebildet sind.

8. Gießwalzverfahren nach einem der obigen Ansprüche, **dadurch gekennzeichnet, dass** ein Abstand (a) der ersten Kühlmittelaufbringeinrichtungen (6) von der ersten Gießwalze (2) und/oder eine Orientierung der ersten Kühlmittelaufbringeinrichtungen (6) relativ zur ersten Gießwalze (2) eingestellt wird.

9. Gießwalzverfahren nach Anspruch 8, **dadurch gekennzeichnet, dass** der Abstand (a) und/oder die Orientierung der ersten Kühlmittelaufbringeinrichtungen (6) mittels einer Steuereinrichtung (14) im laufenden Betrieb eingestellt werden.

10. Gießwalzverfahren nach einem der obigen Ansprüche, **dadurch gekennzeichnet, dass** das Kühlmedium (7) flüssiger Stickstoff, ein flüssiges Edelgas - insbesondere Argon - oder ein organisches Kältemittel ist.

11. Gießwalzverfahren nach einem der obigen Ansprüche, **dadurch gekennzeichnet, dass** die Isteigenschaft die Temperatur der ersten Gießwalze (2) als Funktion des Ortes in Breitenrichtung oder deren Balligkeit oder Profildaten des Metallstrangs (4') über die Breite des Metallstrangs 4' ist.

## Claims

1. Roll casting method,
- wherein in a mould region (1), which is delimited on a first side by a first casting roll (2) rotating around a horizontal first axis of rotation (3), molten metal (4) is cast and a metal strand (4') created by solidification of the molten metal (4) is conveyed out of the mould region (1),
- wherein a liquid coolant (7) is applied to the surface of the first casting roll (2) via a first cooling device (5) by means of a number of first coolant applying devices (6),
- wherein the coolant (7) is fed to the first coolant applying devices (6) via first coolant lines (8),
- wherein the coolant (7) is inert in respect of the molten metal (4), has a standard boiling point in relation to normal air pressure of below 20°C - especially of below -20°C - and has an operating temperature which lies at an operating boiling point or therebelow, wherein the operating boiling point is related to an operating pressure (p) which is applied to the coolant (7),
- wherein an actual property of the first casting roll (2) or an actual property of the metal strand (4') is detected by means of at least one sensor (15),
- wherein the actual property is fed to a control device (14) of the first cooling device (5),
- wherein the control device (14), as a function of the actual property fed to it and a corresponding target property, independently determines an activation state of the first cooling device (5) and activates the first cooling device (5) accordingly,
wherein the first coolant applying devices (6) are disposed distributed, viewed over the width of the first casting roll (2) and
wherein for setting a defined casting profile the first coolant applying devices (6) are activated individually or in groups.

2. Roll casting method according to claim 1, **characterised in**
- **that** the mould region (1) is delimited on a second side by a second casting roll (2') rotating around a second horizontal casting axis (3'),
- **that** the second axis of rotation (3') runs in parallel to the first axis of rotation (3),
- **that** the first and the second casting roll (2, 2') form a casting gap (9) between them,
- **that** the first and second casting roll (2, 2') rotate into the mould region (1) from above and the
metal strand (4') is conveyed downwards out of the mould region (1) and
- **that**, in relation to the axis of rotation (3) and viewed in the direction of rotation of the casting roll (2), an angle (*α*) from a casting gap (9) of the mould region (1) to an application location at which the liquid coolant (7) is applied to the surface of the casting roll (2), lies between 60° and 180°, especially between 90° and 180°.

3. Roll casting method according to claim 1 or 2, **characterised in that** the first coolant applying devices (6) are disposed below the first casting roll (2) in an area which, viewed in the horizontal direction, extends over the diameter of the first casting roll (2) and viewed in the vertical direction, lies below the lowest point of the first casting roll (2).

4. Roll casting method according to claim 1, 2 or 3, **characterised in that** the metal strand (4') is thermally screened against the coolant (7) and/or the first coolant applying devices (6) are thermally screened from the metal strand (4') by means of a screening device (10) disposed between the metal strand (4') and the first coolant applying devices (6).

5. Roll casting method according to one of the preceding claims,
**characterised in that** the first coolant lines (8) are jacketed with a thermal insulation (11).

6. Roll casting method according to one of the preceding claims,
**characterised in that** gas separators (12) are disposed in the first coolant lines (8).

7. Roll casting method according to one of the preceding claims,
**characterised in that** controllable valves (13) are disposed in the first coolant lines (8) and that the valves (13) are embodied as switching valves.

8. Roll casting method according to one of the preceding claims,
**characterised in that** a gap (a) between the first coolant applying devices (6) and the first casting roll (2) and/or an orientation of the first coolant applying devices (6) relative to the first casting roll (2) is set.

9. Roll casting method according to claim 8,
**characterised in that** the distance (a) and/or the orientation of the first coolant applying devices (6) is set by means of a control device (14) during operation.

10. Roll casting method according to one of the preceding claims,
**characterised in that** the coolant (7) is liquid nitrogen, a liquid noble gas - especially argon - or an organic coolant.

11. Roll casting method according to one of the preceding claims, **characterised in that** the actual property is the temperature of the first casting roll (2) as a function of the location in the width direction or its crowning or profile data of the metal strand (4') across the width of the metal strand (4').

## Revendications

1. Procédé de coulée continue,
- dans lequel, dans une région (1) de lingotière, qui est voisine d'un premier côté d'un premier cylindre (2) de coulée tournant autour d'un premier axe (3) de rotation horizontal, on coule du métal (4) fondu et on fait sortir de la région (1) de lingotière une barre (4') de métal produite par solidification du métal (4) fondu,
- dans lequel, par un premier dispositif (5) de refroidissement, on dépose, au moyen d'un certain nombre de premiers dispositifs (6) d'application de fluide de refroidissement, un fluide (7) de refroidissement liquide à la surface du premier cylindre (2) de coulée,
- dans lequel on apporte, par un premier conduit (8) pour du fluide de refroidissement, le fluide (7) de refroidissement au premier dispositif (6) d'application de fluide de refroidissement,
- dans lequel le fluide (7) de refroidissement est inerte par rapport au métal (4) fondu, a un point d'ébullition standard, rapporté à la pression normale de l'air, en dessous de 20°C - notamment en dessous de -20°C - et une température de fonctionnement, qui se trouve à un point d'ébullition de fonctionnement ou en dessous, le point d'ébullition de fonctionnement étant rapporté à une pression (p) de fonctionnement à laquelle le fluide (7) de refroidissement est alimenté,
- dans lequel, au moyen d'au moins capteur (15), on relève une propriété réelle du premier cylindre (2) de coulée ou une propriété réelle de la barre (4') de métal,
- dans lequel on envoie la propriété réelle à un dispositif (14) de commande du premier dispositif (5) de refroidissement,
- dans lequel le dispositif (14) de commande détermine, à l'aide de la propriété réelle, qui lui a été envoyée, et d'une propriété de consigne correspondante, automatiquement un état de commande du premier dispositif (5) de refroidissement et commande, de manière correspondante, le premier dispositif (5) de refroidissement,
- dans lequel les premiers dispositifs (6) d'application de fluide de refroidissement sont répartis, considérés sur la largeur du premier cylindre (2) de coulée et
- dans lequel on commande, individuellement ou par groupe, les dispositifs (6) d'application de fluide de refroidissement pour régler un profil de coulée défini.

2. Procédé de coulée continue suivant la revendication 1, **caractérisé**
- **en ce que** la région (1) de lingotière est voisine d'un deuxième côté d'un deuxième cylindre (2') de coulée, tournant autour d'un deuxième axe (3') de coulée horizontal,
- **en ce que** le deuxième axe (3') de rotation est parallèle au premier axe (3) de rotation,
- **en ce que** le premier et le deuxième cylindres (2, 2') de coulée forment entre eux une fente (9) de coulée,
- **en ce que** l'on fait tourner le premier et le deuxième cylindres (2, 2') de coulée du haut à la région (1) de lingotière, et on fait sortir la barre (4') de métal vers le bas de la région (1) de lingotière et
- **en ce que**, rapporté à l'axe (3) de rotation et au sens de rotation du cylindre (2) de coulée, il y a un angle (α), compris entre 60° et 180°, notamment entre 90° et 180°, entre une fente (9) de coulée de la région (1) de lingotière et un emplacement d'application où le fluide (7) de refroidissement liquide est appliqué à la surface du cylindre (2) de coulée.

3. Procédé de coulée continue suivant la revendication 1 ou 2, **caractérisé en ce que** les premiers dispositifs (6) d'application de fluide de refroidissement sont disposés en dessous du premier cylindre (2) de coulée dans une région, qui, considérée dans la direction horizontale, s'étend sur le diamètre du premier cylindre (2) de coulée et, considérée dans la direction verticale, est en dessous du point le plus bas du premier cylindre (2) de coulée.

4. Procédé de coulée continue suivant la revendication 1, 2 ou 3,
**caractérisé en ce que**, au moyen d'un dispositif (10) d'écran, disposé entre la barre (4') de métal et les premiers dispositifs (6) d'application de fluide de refroidissement, on protège thermiquement la barre (4') de métal du fluide (7) de refroidissement et/ou les premiers dispositifs (6) d'application de fluide de refroidissement de la barre (4') de métal.

5. Procédé de coulée continue suivant l'une des revendications précédentes,
**caractérisé en ce que** les premiers conduits (8) pour du fluide de refroidissement sont gainés d'une isolation (11) thermique.

6. Procédé de coulée continue suivant l'une des revendications précédentes,
**caractérisé en ce que** des séparateurs (12) de gaz sont montés dans les premiers conduits (8) pour du fluide de refroidissement.

7. Procédé de coulée continue suivant l'une des revendications précédentes,
**caractérisé en ce que** des vannes (13), pouvant être commandées, sont montées dans les premiers conduits (8) pour du fluide de refroidissement et **en ce que** les vannes (13) sont constituées sous la forme de vannes de commande.

8. Procédé de coulée continue suivant l'une des revendications précédentes,
**caractérisé en ce que** l'on règle une distance (a) des premiers dispositifs (6) d'application de fluide de refroidissement au premier cylindre (2) de coulée et/ou une orientation des premiers dispositifs (6) d'application de fluide de refroidissement par rapport au premier cylindre (2) de coulée.

9. Procédé de coulée continue suivant la revendication 8, **caractérisé en ce que** l'on règle en cours de fonctionnement, au moyen d'un dispositif (14) de commande, la distance (a) et/ou l'orientation des premiers dispositifs (6) d'application de fluide de refroidissement.

10. Procédé de coulée continue suivant l'une des revendications précédentes,
**caractérisé en ce que** le fluide (7) de refroidissement est de l'azote liquide, un gaz rare liquide - notamment de l'argon - ou un fluide frigorigène organique.

11. Procédé de coulée continue suivant l'une des revendications précédentes,
**caractérisé en ce que** la propriété réelle est la température du premier cylindre (2) de coulée, en fonction de l'emplacement dans la direction en largeur ou son bombé ou des données de profil de la barre (4') de métal sur la largeur de la barre (4') de métal.
